# EUROPÄISCHE PATENTANMELDUNG

(11) **EP 4 606 970 A2**
(43) Veröffentlichungstag der Anmeldung: **27.08.2025**
(21) Anmeldenummer: 25159477.6
(22) Anmeldetag: 21.02.2025
(51) Int. Cl.: E04F 15/02, E04F 15/06

(54) **BALKON**

(30) Priorität: 21.02.2024 DE 102024104920
(71) Anmelder: Böttcher, Maya, 77948 Friesenheim (DE)
(72) Erfinder: Böttcher, Maya, 77948 Friesenheim (DE)
(74) Vertreter: Straube, Urs Norman

(57) **Zusammenfassung**

Die vorliegende Erfindung betrifft einen Balkon mit einem Boden und einem Geländer (6), wobei der Boden ein Bodenelement (1) aufweist, und wobei das Bodenelement (1) eine obere Wand (2), eine untere Wand (3) und zwei Verbindungsstege (4) aufweist, welche die obere Wand (2) und die untere Wand (3) verbinden. Um den Materialverbrauch wesentlich zu verringern, weist das Geländer (6) einen Befestigungsabschnitt (9, 10) auf, ist ein oberes Befestigungselement (12) vorgesehen, das unter der oberen Wand (2) des Bodenelements (1) angeordnet ist, und verbindet ein oberes Verbindungselement (11) den Befestigungsabschnitt mit dem oberen Befestigungselement (12).

## Beschreibung

Die vorliegende Erfindung betrifft einen Balkon gemäß dem Oberbegriff des Patentanspruchs 1, einen Boden gemäß dem Oberbegriff des Patentanspruchs 11 und ein Bodenelement gemäß dem Oberbegriff des Patentanspruchs 14.

Ein solcher Balkon mit einem Boden und einem Geländer ist aus der EP 3 177 783 B1 bekannt, wobei der Boden ein Bodenelement aufweist, und wobei das Bodenelement eine obere Wand, eine untere Wand und zwei Verbindungsstege aufweist, welche die obere Wand und die untere Wand verbinden. Zusätzlich zu dem einen Bodenelement umfasst der Boden weitere Bodenelemente. Diese Bodenelemente sind als zusammengefügte Dielen ausgebildet. Bei dem Balkon handelt es sich um einen Stehbalkon mit einer Trägereinrichtung. Die Trägereinrichtung umfasst mehrere Träger, die parallel oder im rechten Winkel zu den Bodenelementen verlaufen und typischerweise aus Stahl bestehen. Das Geländer ist an Trägern befestigt, welche den Balkon umgeben.

Ein Nachteil dieses Balkons ist, dass für die Trägereinrichtung eine große Menge Material benötigt wird.

Der vorliegenden Erfindung liegt die Aufgabe zugrunde, einen Balkon, einen entsprechenden Boden und ein entsprechendes Bodenelement zu schaffen, durch welche der Materialverbrauch wesentlich verringert werden kann.

Die der Erfindung zugrunde liegende Aufgabe wird durch einen Balkon mit einem Boden und einem Geländer gelöst, wobei der Boden (mindestens) ein Bodenelement aufweist, wobei das (mindestens eine) Bodenelement eine obere Wand, eine untere Wand und (mindestens) zwei Verbindungsstege aufweist, welche die obere Wand und die untere Wand verbinden, wobei das Geländer (mindestens) einen Befestigungsabschnitt aufweist, wobei (mindestens) ein oberes Befestigungselement vorgesehen ist, das unter der oberen Wand des Bodenelements angeordnet ist, und wobei ein oberes Verbindungselement den Befestigungsabschnitt mit dem oberen Befestigungselement verbindet. Vorzugsweise umfasst der Boden mehrere Bodenelemente, die vorzugsweise als metallische Dielen ausgebildet sind. Vorzugsweise ist das Geländer durch mehrere derartige Verbindungen mit dem Boden verbunden. Dabei können mehrere Befestigungselemente durch Verbindungselemente mit einem einzigen Befestigungsabschnitt verbunden sein. Das Geländer ist erfindungsgemäß also direkt an dem Boden befestigt. Aufgrund der hohen Stabilität der Bodenelemente benötigt der Balkon daher keine Träger parallel zu dem Bodenelement auf beiden Seiten zur Befestigung des Geländers. Im Zusammenhang mit der vorliegenden Erfindung beziehen sich Positionsangaben wie "oben" und "unten" und Richtungsangaben wie "vorne" und "hinten" auf eine Position bzw. Ausrichtung des Balkons, wie er für den Einsatz vorgesehen ist.

In einer bevorzugten Ausführungsform weist der Befestigungsabschnitt des Geländers (mindestens) ein Verbindungsloch auf, und weist das obere Befestigungselement (mindestens) ein entsprechendes Verbindungsloch auf, und ist das obere Verbindungselement durch das Verbindungsloch des Befestigungsabschnitts des Geländers in das entsprechende Verbindungsloch des oberen Befestigungselements eingeführt. Bei dem oberen Verbindungselement handelt es sich vorzugsweise um eine Schraube, deren Kopf vorzugsweise oben angeordnet ist. Alternativ ist das (mindestens eine) obere Verbindungselement fest an dem Befestigungsabschnitt des Geländers vorgesehen, und ist das obere Verbindungselement in das Verbindungsloch des oberen Befestigungselements eingeführt (hindurchgeführt). Dabei kann das Verbindungselement ein Gewinde aufweisen und eine Mutter zur Befestigung des oberen Verbindungselements verwendet werden. Alternativ weist der Befestigungsabschnitt des Geländers (mindestens) ein Verbindungsloch auf, ist das (mindestens eine) Verbindungselement fest an dem Befestigungselement des Geländers vorgesehen, und ist das obere Verbindungselement in das Verbindungsloch des Befestigungsabschnitts des Geländers eingeführt (hindurchgeführt). Dabei kann das Verbindungselement ein Gewinde aufweisen und eine Mutter zur Befestigung des oberen Verbindungselements verwendet werden.

In einer weiteren bevorzugten Ausführungsform ist (mindestens) ein Durchgangsloch in der oberen Wand des Bodenelements vorgesehen, durch welches das (mindestens eine) obere Verbindungselement durchgeführt ist.

In noch einer bevorzugten Ausführungsform ist das obere Befestigungselement zwischen den zwei Verbindungsstegen vorgesehen, und ist an den Verbindungsstegen jeweils ein Auflagevorsprung ausgebildet, der in einen Hohlraum des Bodenelements ragt. Vorzugsweise weisen die beiden Auflagevorsprünge jeweils eine Auflagefläche auf, die gemeinsam in einer horizontalen Ebene liegen. Vorzugsweise beträgt der Abstand des oberen Befestigungselements zu der oberen Wand, wenn das Befestigungselement auf den beiden Auflagevorsprüngen aufliegt, weniger als 2 cm, bevorzugter weniger als 1 cm und noch bevorzugter weniger als 0,5 cm. Vorzugsweise ist das Befestigungselement quaderförmig ausgebildet. Vorzugsweise beträgt die Summe der Abstände der Seiten des Befestigungselements zu den beiden Verbindungsstegen, wenn das Befestigungselement auf den beiden Auflagevorsprüngen aufliegt, weniger als 2 cm, bevorzugter weniger als 1 cm und noch bevorzugter weniger als 0,5 cm. Ein möglichst großes Befestigungselement kann eine Verformung des Bodenelements bei einer Krafteinwirkung durch das Geländer verhindern.

In noch einer bevorzugten Ausführungsform weist der Balkon eine Trägereinrichtung mit einem Träger auf, umfasst der Träger einen Befestigungsabschnitt, ist (mindestens) ein unteres Befestigungselement vorgesehen, das über der unteren Wand des Bodenelementes angeordnet ist, und verbindet ein unteres Verbindungselement den Befestigungsabschnitt des Trägers mit dem unteren Befestigungselement.

In einer Weiterbildung des letztgenannten bevorzugten Ausführungsform weist der Befestigungsabschnitt des Trägers (mindestens) ein Verbindungsloch auf, und weist das untere Befestigungselement (mindestens) ein entsprechendes Verbindungsloch auf, und ist das untere Verbindungselement durch das Verbindungsloch des Befestigungsabschnitts des Trägers in das entsprechende Verbindungsloch des unteren Befestigungselements eingeführt. Bei dem unteren Verbindungselement handelt es sich vorzugsweise um eine Schraube, deren Kopf vorzugsweise unten angeordnet ist. Alternativ ist das (mindestens eine) untere Verbindungselement fest an dem Befestigungsabschnitt des Trägers vorgesehen, und ist das untere Verbindungselement in das Verbindungsloch des unteren Befestigungselements eingeführt (hindurchgeführt). Dabei kann das Verbindungselement ein Gewinde aufweisen und eine Mutter zur Befestigung des oberen Verbindungselements verwendet werden. Alternativ weist der Befestigungsabschnitt des Trägers (mindestens) ein Verbindungsloch auf, ist das (mindestens eine) untere Verbindungselement fest an dem unteren Befestigungselement vorgesehen, und ist das untere Verbindungselement in das Verbindungsloch des Befestigungsabschnitts eingeführt (hindurchgeführt). Dabei kann das Verbindungselement ein Gewinde aufweisen und eine Mutter zur Befestigung des oberen Verbindungselements verwendet werden.

In noch einer Weiterbildung des letztgenannten bevorzugten Ausführungsform weist der Boden ein weiteres Bodenelement auf, und ist ein Spalt zwischen dem Bodenelement und dem weiteren Bodenelement vorgesehen, durch welchen das untere Verbindungselement durchgeführt ist. Der Spalt kann entlang der gesamten Länge der benachbarten Bodenelemente oder nur in einem begrenzten Bereich verlaufen oder als Spaltloch (spaltförmiges Loch) ausgebildet sein.

In noch einer Weiterbildung der letztgenannten bevorzugten Ausführungsform ist ein Durchgangsloch in der unteren Wand des Bodenelements vorgesehen, durch welches das untere (oder ein weiteres unteres) Verbindungselement durchgeführt ist.

In noch einer bevorzugten Ausführungsform weist das Geländer einen Pfosten auf, an dem der Befestigungsabschnitt des Geländers ausgebildet ist. Vorzugsweise weist das Geländer mehrere derartige Pfosten auf.

In noch einer bevorzugten Ausführungsform weist der Boden ein weiteres Bodenelement auf, weist das weitere Bodenelement eine obere Wand, eine untere Wand und zwei Verbindungsstege auf, welche die obere Wand und die untere Wand verbinden, überlappt die obere Wand des Bodenelements die obere Wand des weiteren Bodenelements in einem seitlichen Randbereich des Bodenelements und einem weiteren seitlichen Randbereich des weiteren Bodenelements, und ist das obere Befestigungselement in einem Aufnahmeraum unter der oberen Wand des Bodenelements in dem seitlichen Randbereich (des Bodenelements) und unter der oberen Wand des weiteren Bodenelements in dem weiteren seitlichen Randbereich (des weiteren Bodenelements) angeordnet. Vorzugsweise begrenzt mindestens ein Randsteg den Aufnahmeraum unten. Dies sorgt dafür, dass das Befestigungselement sicher positioniert ist, bevor es durch ein Verbindungselement befestigt wird. Im Zusammenhang mit der vorliegenden Erfindung ist ein Randsteg ein Steg, der an einem seitlichen Rand eines Bodenelements vorzugsweise an einer Längsseite vorgesehen ist und vorzugsweise von dem Rand hervorsteht. Vorzugsweise ist ein Durchgangsloch durch die überlappende obere Wand des Bodenelements und die obere Wand des weiteren Bodenelements vorgesehen, durch welches das (mindestens eine) obere Verbindungselement durchgeführt ist. Das Durchgangsloch kann nachträglich gebohrt werden. Vorzugsweise begrenzen ein Verbindungssteg des Bodenelements und ein weiterer Verbindungssteg des weiteren Bodenelements den Aufnahmeraum auf gegenüberliegenden Seiten. Vorzugsweise beträgt der Abstand des oberen Befestigungselements zu jeder der oberen Wände, wenn das Befestigungselement auf dem mindestens einen Randsteg aufliegt, weniger als 2 cm, bevorzugter weniger als 1 cm und noch bevorzugter weniger als 0,5 cm. Vorzugsweise beträgt die Summe der Abstände der Seiten des Befestigungselements zu den beiden Verbindungsstegen (wenn das Befestigungselement auf dem mindestens einen Randsteg aufliegt) weniger als 2 cm, bevorzugter weniger als 1 cm und noch bevorzugter weniger als 0,5 cm.

Der Balkon kann ferner die fakultativen oder optionalen Merkmale jeder Ausführungsform des Bodens und des Bodenelements einzeln oder in Kombination aufweisen.

Die der Erfindung zugrunde liegende Aufgabe wird ferner durch einen Boden für einen Balkon, der ein Bodenelement aufweist, gelöst, wobei das Bodenelement eine obere Wand, eine untere Wand und zwei Verbindungsstege aufweist, welche die obere Wand und die untere Wand verbinden, wobei ein oberes Befestigungselement zur Anordnung unter der oberen Wand des Bodenelements vorgesehen ist. Das Befestigungselement kann fest mit dem Bodenelement verbunden sein, ist vorzugsweise aber ein getrenntes (quaderförmiges) Teil.

In noch einer bevorzugten Ausführungsform ist in der oberen Wand ein Durchgangsloch ausgebildet, so dass ein oberes Verbindungselement durch das Durchgangsloch durchführbar ist, um das obere Befestigungselement des Bodenelements mit einem Befestigungsabschnitt eines Geländers zu verbinden.

In noch einer bevorzugten Ausführungsform weist das Bodenelement einen seitlichen Randbereich auf, ist in dem seitlichen Randbereich an der unteren Wand ein seitlicher Vorsprung ausgebildet, weist der Boden ein weiteres Bodenelement auf, das seitlich mit dem Bodenelement zusammengefügt ist, weist das weitere Bodenelement einen weiteren, seitlichen Randbereich auf, ist in dem weiteren, seitlichen Randbereich unteren Wand ein weiterer seitlicher Vorsprung ausgebildet, und ist ein Spalt zwischen dem seitlichen Vorsprung und dem weiteren, seitlichen Vorsprung vorgesehen. Der Spalt kann entlang der gesamten Längt der beiden Bodenelemente oder nur in einem bestimmten Bereich verlaufen oder sogar als Spaltloch ausgebildet sein.

Der Boden kann ferner die fakultativen oder optionalen Merkmale jeder Ausführungsform des Balkons (ohne dass der beanspruchte Boden diejenigen Merkmale aufweist, die nicht zu dem Boden gehören) und des Bodenelements einzeln oder in Kombination aufweisen.

Die der Erfindung zugrunde liegende Aufgabe wird ferner durch ein Bodenelement für einen Boden gelöst, wobei das Bodenelement eine obere Wand, eine untere Wand und zwei Verbindungsstege aufweist, welche die obere Wand und die untere Wand verbinden, wobei ein oberes Befestigungselement zur Anordnung unter der oberen Wand des Bodenelements vorgesehen ist.

In einer bevorzugten Ausführungsform ist an den Verbindungsstegen jeweils ein Auflagevorsprung für das obere Befestigungselement ausgebildet, der in einen Hohlraum zwischen den Auflagevorsprüngen hineinragt.

In noch einer bevorzugten Ausführungsform ist das Bodenelement eingerichtet, mit einer oberen Wand eine obere Wand eines (gleichartigen) weiteren Bodenelements so zu überlappen, dass ein Aufnahmeraum für ein Befestigungselement unter der (überlappenden) oberen Wand des Bodenelements (in einem seitlichen Randbereich des Bodenelements) und unter der oberen Wand des weiteren Bodenelements (in dem weiteren seitlichen Randbereich) ausgebildet ist. In Zusammenhang mit der vorliegenden Erfindung sind zwei Bodenelemente gleichartig, wenn beide alle im Zusammenhang mit einer Ausführungsform oder Weiterbildung genannten Merkmale aufweisen. Vorzugsweise sind gleichartige Bodenelemente identisch. Vorzugsweise ist der (oder der weitere) seitliche Randbereich eingerichtet, ein unteres Befestigungselement auf einer Seite (im Wesentlichen waagrecht) (mithilfe von mindestens einem Vorsprung und/oder mindestens einem Steg) zu halten.

Das Bodenelement kann ferner die fakultativen oder optionalen Merkmale jeder Ausführungsform des Balkons und des Bodens einzeln oder in Kombination aufweisen (ohne dass das beanspruchte Bodenelement diejenigen Merkmale aufweist, die nicht zu dem Bodenelement gehören).

Im Folgenden wird die Erfindung mit Bezugnahme auf die Zeichnungen näher beschrieben. Es zeigen:
FIG. 1 eine Vorderansicht eines Bodenelements;
FIG. 2A eine Vorderansicht einer ersten Ausführungsform eines Balkons;
FIG. 2B eine perspektivische Ansicht der ersten Ausführungsform des Balkons;
FIG. 3A eine Vorderansicht einer zweiten Ausführungsform eines Balkons;
FIG. 3B eine perspektivische Ansicht der zweiten Ausführungsform des Balkons;
FIG. 4A eine Vorderansicht einer dritten Ausführungsform eines Balkons;
FIG. 4B eine perspektivische Ansicht der dritten Ausführungsform des Balkons;
FIG. 5 eine Vorderansicht einer weiteren Ausführungsform eines Bodenelements;
FIG. 6A mehrere Bodenelemente, die zu einem Boden zusammengefügt werden;
FIG. 6B einen Boden aus mehreren zusammengefügten Bodenelementen;
FIG. 7A eine perspektivische Ansicht eines Bodens aus mehreren zusammengefügten Bodenelementen;
FIG. 7B eine Vorderansicht des Bodens aus mehreren zusammengefügten Bodenelementen;
FIG. 8A eine Seitenansicht und perspektivische Ansicht eines Befestigungselements; und
FIG. 8B zwei Seitenansichten, eine Draufsicht und perspektivische Ansicht des Befestigungselements.

FIG. 1 zeigt eine Vorderansicht eines Bodenelements 1, das entlang seiner Länge abgesehen von Durchgangslöchern gleich ausgebildet ist, in Form einer metallischen Diele. Das Bodenelement 1 umfasst eine horizontale, obere Wand 2 und eine horizontale, untere Wand 3, die durch vertikale Verbindungsstege 4 miteinander verbunden sind. Zwischen den Verbindungsstegen 4 sind Hohlräume 13 ausgebildet. In jeden der Hohlräume 13 ragen von den gegenüberliegenden Verbindungsstegen 4 auf gleicher Höhe zwei horizontale Auflagevorsprünge 14. Die Positionen von oberen Durchgangslöchern 5 sind außerdem eingezeichnet. Auf den beiden Längsseiten des Bodenelements 1 sind ein Randbereich 22 mit mehreren Stegen und ein weiterer Randbereich 23 mit mehreren Stegen ausgebildet, deren Funktionsweise der EP 3 177 783 B1 zu entnehmen ist. Das Bodenelement 1 unterscheidet sich von einem in der EP 3 177 783 B1 offenbarten Bodenelement im Wesentlichen nur durch die seitlichen Ränder der unteren Wand 3, die als verstärkte Vorsprünge ausgebildet sind und die Auflagevorsprünge 14. Die Auflagevorsprünge 14 dienen dazu ein Befestigungselement während dessen Befestigung zu positionieren, wie weiter unten nochmals erläutert. Mehrere Bodenelemente 1 werden zusammengefügt, um einen Boden zu bilden, wie es in der EP 3 177 783 B1 dargestellt ist. Dabei verbleibt im Gegensatz zu den Bodenelementen aus der EP 3 177 783 B1 ein schmaler Spalt zwischen zwei benachbarten unteren Wänden 3.

FIG. 2A und FIG 2B zeigen eine Vorderansicht bzw. eine perspektivische Ansicht einer ersten Ausführungsform eines Balkons. Der Balkon umfasst einen Boden aus mehreren Bodenelementen 1 und ein Geländer 6. Das Geländer 6 umfasst mehrere vertikale Pfosten 7, 8, an denen unten jeweils ein plattenförmiger Befestigungsabschnitt 9, 10 ausgebildet ist. Die Befestigungsabschnitte 9, 10 stehen jeweils auf zwei gegenüberliegenden Seiten des Pfostens 7 seitlich hervor. An den Befestigungsabschnitten 9, 10 sind auf jeder Seite des Pfostens 7 zwei (also insgesamt vier) Verbindungslöcher ausgebildet. Durch jedes der Verbindungslöcher ist ein oberes Verbindungselement 11 durchgeführt. Die Verbindungselemente 11 sind als Schrauben ausgebildet und so ausgerichtet, dass sich der Schraubenkopf oben befindet. Die Verbindungselemente 11 sind ferner jeweils durch eines der Durchgangslöcher in der oberen Wand 2 eines der Bodenelemente 1 hindurchgeführt und schließlich in ein Verbindungsloch, das ein Innengewinde aufweist, eines oberen, quaderförmigen Befestigungselements 12 eingeführt (eingeschraubt), das unter der oberen Wand 2 zwischen zwei Verbindungsstegen 4 angeordnet ist. Die Pfosten 7 eines Abschnitts des Geländers 6, der im rechten Winkel zu den Bodenelementen 1 verläuft, unterscheiden sich durch ihre Befestigungsabschnitte 9 von den Befestigungsabschnitten 10 der Pfosten 8 von einem Abschnitt des Geländers 6, der parallel zu den Bodenelementen 1 verläuft. Die Befestigungsabschnitte 9 sind auf die Bodenelemente 1 so abgestimmt, dass sie zur Verbindung mit jeweils einem Paar obere Befestigungselemente 12 in nicht benachbarten Hohlräumen 13 geeignet sind. Anstelle eines Paars oberer Befestigungselemente 12 mit einem Verbindungsloch kann auch ein oberes Befestigungselement mit zwei Verbindungslöchern in einem Hohlraum vorgesehen sein. Die Befestigungsabschnitte 10 sind so auf die Bodenelemente 1 abgestimmt, dass sie zur Verbindung mit jeweils einem Paar obere Befestigungselemente 12 in benachbarten Hohlräumen 13 geeignet sind. Anstelle eines Paars oberer Befestigungselemente 12 mit einem Verbindungsloch kann auch ein oberes Befestigungselement mit zwei Verbindungslöchern in einem Hohlraum vorgesehen sein. Beim Zusammenbau des Balkons werden die oberen Befestigungselemente 12 auf den beiden gegenüberliegenden Auflagevorsprüngen 14 jeweils in geeignete Positionen geschoben, wobei die Befestigungselemente 12 so angeordnet sind, dass die entsprechenden Verbindungselemente 11 beim Einschrauben eingreifen. Der Balkon umfasst ferner eine Trägereinrichtung 15 mit einem vorderen Träger 21, der als Doppel-T-Träger ausgebildet ist und dessen Oberflansch als Befestigungsabschnitt 16 dient, und einer hinteren Wandhalterung 17, die als Winkelprofil mit einem vertikalen Schenkel, der an einer Hauswand 19 befestigt ist, und einem horizontalen Schenkel, der als Befestigungsabschnitt 18 dient. Der Träger 21 ruht auf zwei Pfeilern 26, von denen nur das obere Ende gezeigt ist. An dem Befestigungsabschnitt 16 des Trägers 21 sind mehrere Verbindungslöcher ausgebildet. Untere, quaderförmige Befestigungselemente 19 sind zwischen zwei Verbindungsstegen 4 über der unteren Wand 3 eines Bodenelements 1 bzw. über den verstärkten, äußeren, seitlichen abstehenden Vorsprüngen von den unteren Wänden 3 von zwei benachbarten Bodenelementen 1, zwischen denen ein Spalt vorgesehen ist, angeordnet. Durch die Verbindungslöcher des Befestigungsabschnitts 16 ist jeweils ein Verbindungselement 20 durchgeführt. Die Verbindungselemente 20 sind als Schrauben ausgebildet und so ausgerichtet, dass sich der Schraubenkopf unten befindet. Die Verbindungselemente 20 sind ferner jeweils durch ein Durchgangsloch in der unteren Wand 3 eines der Bodenelemente 1 bzw. den Spalt zwischen zwei benachbarten Bodenelementen 1 hindurchgeführt und schließlich in ein Verbindungsloch, das ein Innengewinde aufweist, eines unteren, quaderförmigen Befestigungselements 19 eingeführt (eingeschraubt), das über der unteren Wand 3 zwischen zwei Verbindungsstegen 4 angeordnet ist. Beim Zusammenbau des Balkons werden die unteren Befestigungselemente 19 jeweils in geeignete Positionen geschoben, so dass die Befestigungselemente 19 so angeordnet sind, dass die entsprechenden Verbindungselemente 20 beim Einschrauben eingreifen. Seitlich an dem Boden sind Bodenrandelemente 24, 25 vorgesehen, die wie der Randbereich 22 bzw. Randbereich 23 des Bodenelements 1 ausgebildet sind und ebenfalls mit unteren Befestigungselementen 19 an der Trägereinrichtung 15 befestigt sind. Hinten können die Bodenelemente genauso wie vorne an dem Wandträger befestigt sein, wobei der vertikale Schenkel des Wandträgers als Befestigungsabschnitt dient. Die Vorsehung von Durchgangslöchern an den hinteren Enden der oberen Wände der Bodenelemente ist nicht erforderlich.

FIG. 3A und FIG 3B zeigen eine Vorderansicht bzw. eine perspektivische Ansicht einer zweiten Ausführungsform eines Balkons. In dieser Ausführungsform werden dieselben Bezugszeichen für Elemente verwendet, welche mit denjenigen der ersten Ausführungsform identisch sind. Für gleichartige, aber nicht identische Elemente und Elemente, die für diese Ausführungsform spezifisch sind, wird dasselbe bzw. ein neues Bezugszeichen gefolgt von einem Apostroph ' verwendet. Diese zweite Ausführungsform unterscheidet sich von der ersten Ausführungsform durch das Bodenrandelement 24' bzw. das weitere Bodenrandelement 25', die diesmal wie das Bodenelement 1 ohne den Randbereich 22 bzw. 23 ausgebildet sind. Die Bodenrandelemente 24' bzw. 25' sind also breiter als die Bodenrandelemente 24 bzw. 25 und umfassen mehrere Verbindungsstege und Hohlräume. Sie werden wie die Bodenelemente 1 an dem Träger 21 mithilfe von oberen Befestigungselementen 19 befestigt. Dies sorgt für einen besseren Halt der Bodenrandelemente 24' und 25'. Im Gegensatz zu der ersten Ausführungsform sind die Abschnitte des Geländers, die parallel zu den Bodenelementen 1 verlaufen, direkt and der Kante des Bodens angeordnet und sind die Pfosten 8 von den Abschnitten des Geländers 6, die parallel zu den Bodenelementen 1 verlaufen, an den Bodenrandelementen 24' bzw. 25' befestigt.

FIG. 4A und FIG 4B zeigen eine Vorderansicht bzw. eine perspektivische Ansicht einer dritten Ausführungsform eines Balkons. In dieser Ausführungsform werden dieselben Bezugszeichen für Elemente verwendet, welche mit denjenigen der ersten Ausführungsform identisch sind. Für gleichartige, aber nicht identische Elemente und Elemente, die für diese Ausführungsform spezifisch sind, wird dasselbe bzw. ein neues Bezugszeichen gefolgt von einem Anführungszeichen " verwendet. Diese dritte Ausführungsform Balkons unterscheidet sich von der zweiten Ausführungsform durch das Geländer 6", das keine Pfosten, sondern U-förmige Glashalterungselemente 27" mit zwei senkrechen Schenkeln und einem horizontalen Basisabschnitt aufweist, unter dem mehrere leistenförmige Befestigungsabschnitte 28" angebracht sind, die durch Verbindungselemente 20 wie in der zweiten Ausführungsform mit Befestigungselementen 12 verbunden sind.

FIG. 5 zeigt eine Vorderansicht einer weiteren Ausführungsform eines Bodenelements 1', das entlang seiner Länge gleich ausgebildet ist, in Form einer metallischen Diele. In dieser Ausführungsform werden dieselben Bezugszeichen für Elemente verwendet, welche mit denjenigen der vorherigen Ausführungsform identisch sind. Für gleichartige, aber nicht identische Elemente und Elemente, die für diese Ausführungsform spezifisch sind, wird dasselbe bzw. ein neues Bezugszeichen gefolgt von einem Apostroph ' verwendet. Das Bodenelement 1' umfasst eine horizontale, obere Wand 2' und eine horizontale, untere Wand 3', die durch vertikale Verbindungsstege 4' miteinander verbunden sind. Zwischen den Verbindungsstegen 4' sind Hohlräume 13' ausgebildet. In jeden der Hohlräume 13' ragen von den gegenüberliegenden Verbindungsstegen 4' auf gleicher Höhe zwei horizontale Auflagevorsprünge 14'. Auf den beiden Längsseiten des Bodenelements 1' sind ein seitlicher Randbereich 22' mit einem oberen Randsteg 30' und einem mittleren Randsteg 31' und ein weiterer seitlicher Randbereich 23' mit einem oberen Randsteg 32', einem mittleren Randsteg 33' und einem unteren Randsteg 34' ausgebildet. Die oberen Randstege 30' und 32' sind jeweils ein Teil der oberen Wand 2'. Der obere Randsteg 30' liegt in der Ebene der oberen Wand 2' und weist eine untere Ausnehmung auf. Der obere Randsteg 32' liegt in der Ebene der oberen Wand 2' und weist eine obere Ausnehmung auf. Das Bodenelement 1' unterscheidet sich von denjenigen der vorherigen Ausführungsform im Wesentlichen nur durch die Stege 31' und 33'. Der mittlere Randsteg 31' ist an einem Verbindungssteg 4' ausgebildet und verläuft im Wesentlichen zum freien Ende hin schräg nach unten. Der mittlere Randsteg 33' verläuft im Wesentlichen zum freien Ende hin waagrecht. Der untere Randsteg 34' ist an einem Verbindungssteg 4' ausgebildet und verläuft im Wesentlichen zum freien Ende hin schräg nach oben.

FIG. 6A und FIG. 6B zeigen mehrere Bodenelemente 1', 35' und 36', die zu einem Boden zusammengefügt werden, bzw. den Boden aus den mehreren zusammengefügten Bodenelementen 1', 35' und 36'. Die Bodenelemente 35' und 36' bilden einen seitlichen Abschluss des Bodens und unterscheiden sich von den Bodenelementen 1' dadurch, dass sie nur einen der Randbereiche 23' bzw. 22' aufweisen. Zunächst wird das Bodenelement 35' mithilfe von unteren Befestigungselementen 19 und Verbindungselementen 20 an Trägern 21 befestigt. In einem Randbereich 23' des Bodenelements 35' werden ein oder mehrere Befestigungselemente 19 lose vorgesehen, wobei der untere Randsteg 34' zusammen mit einem unteren Rand der unteren Wand dafür sorgt, dass sich das Befestigungselementen 19 nicht nach unten neigt und richtig positioniert ist. Dann wird ein Bodenelement 1' mit seiner Längsseite so weit wie möglich gegen das Bodenelements 35' geschoben. Dabei wird der obere Randsteg 32' unter den obere Randsteg 30' und ein unterer Rand der unteren Wand des Bodenelement 1' unter die Befestigungselemente 19, die in dem Randbereich 23' des Bodenelements 35' vorgesehen sind, geschoben und stößt eine nach unten vorstehende Nase des Randstegs 33' gegen den Randsteg 31' und rastet in einem Knick des Randstegs 31' ein. Das Bodenelement 1' wird nun ebenfalls mithilfe von unteren Befestigungselementen 19 und Verbindungselementen 20 an Trägern 21 befestigt. Dafür nötige Durchgangslöcher können bereits vorhanden sein oder müssen erst gebohrt werden. Außerdem werden ein oder mehrere Befestigungselemente 19 lose in einem Randbereich 23' des Bodenelements 1' vorgesehen. Bei der Befestigung der weiteren Bodenelemente 1' und 36' wird analog vorgegangen. Ein solcher Boden wird alternativ zu demjenigen der vorherigen Ausführungsform für ansonsten dieselben Balkone verwendet. Der untere Randsteg 34' dient in dem Boden als Rinne, um Wasser aufzufangen, welches von dem mittleren Steg 31' tropft.

FIG. 7A und 7B zeigen eine perspektivische Ansicht bzw. eine Vorderansicht eines Bodens aus mehreren zusammengefügten Bodenelementen 1', an dem ein Geländer befestigt wird. Träger sind nicht dargestellt. Hierzu werden zunächst mehrere Durchgangslöcher 5' an den passenden Positionen durch die oberen Wände 2' der Bodenelemente 1' gebohrt. Unter den Durchgangslöchern 5' werden obere Befestigungselemente 12 vorgesehen. Auf die oberen Wände 2' werden die Befestigungsabschnitte 9 von Pfosten 7 positioniert. An den Befestigungsabschnitten 9 sind auf jeder Seite des Pfostens 7 zwei (also insgesamt vier) Verbindungslöcher ausgebildet. Die Befestigungsabschnitte 9 sind auf die Bodenelemente 1' so abgestimmt, dass sie zur Verbindung mit jeweils einem Paar obere Befestigungselemente 12 in nicht benachbarten Hohlräumen 13' bzw. einem Hohlraum 13' und einem nicht benachbarten Zwischenraum (Aufnahmeraum) zwischen zwei Bodenelementen 1' geeignet sind. Beim Zusammenbau des Balkons werden die oberen, quaderförmigen Befestigungselemente 12 auf den beiden gegenüberliegenden Auflagevorsprüngen 14' bzw. auf den mittleren Randstegen 31' und 33' jeweils in geeignete Positionen geschoben, wobei die oberen Befestigungselemente 12 so angeordnet sind, dass die entsprechenden oberen Verbindungselemente 11 in Verbindungslöcher der oberen Befestigungselemente 12 eingreifen, wenn sie jeweils durch ein entsprechendes Verbindungsloch eines Befestigungsabschnitts 9 und ein entsprechendes Durchgangsloch 5' eines Bodenelements 1' durchgeführt werden. Die Befestigungselemente 12 sind dabei entweder unter der oberen Wand 2' zwischen zwei Verbindungsstegen 4' oder in einem Aufnahmeraum 37' unter der oberen Wand 2' eines Bodenelements 1' und unter der oberen Wand 2' eines weiteren Bodenelements 1' in einem seitlichen Randbereich des Bodenelements 1' und einem weiteren seitlichen Randbereich des weiteren Bodenelements 1', wo die obere Wand 2' des Bodenelements 1' die obere Wand des weiteren Bodenelements 2' überlappt, angeordnet. In dem Fall, dass sich das Befestigungselement 12 in dem Aufnahmeraum 37' befindet, kann das zugehörige Durchgangsloch 5' sowohl durch die überlappende obere Wand 2' des Bodenelements 1' als auch durch die obere Wand 2' des weiteren Bodenelements 1' verlaufen. Die Verbindungselemente 11 sind als Schrauben ausgebildet und so ausgerichtet, dass sich der Schraubenkopf oben befindet. Die Verbindungslöcher der oberen, quaderförmigen Befestigungselemente 12 weisen jeweils ein Innengewinde auf. Randstege 31' und 33' sorgen dafür, dass die Befestigungselemente 12 in den Zwischenräumen (Aufnahmeräumen) zwischen zwei Bodenelementen 1' nicht nach unten fallen, während Verbindungselemente 11 eingeschraubt werden. Die Besonderheit des Bodenelements 1' gemäß der weiteren Ausführungsform gegenüber dem Bodenelement gemäß der vorherigen Ausführungsform ist, dass Befestigungselemente 12 auch zwischen zwei Bodenelementen 1' vorgesehen werden können, so dass eine flexiblere Positionierung eines Geländers möglich ist. Ein Balkon, der Bodenelemente gemäß der weiteren Ausführungsform aufweist, kann sich von Balkonen mit Bodenelementen gemäß der vorherigen Ausführungsform durch die Positionierung des Geländers unterscheiden.

FIG. 8A zeigt eine Seitenansicht und perspektivische Ansicht eines Befestigungselements 12. FIG. 8B zeigt zwei Seitenansichten, eine Draufsicht und perspektivische Ansicht des Befestigungselements 12. Das Befestigungselement 12 ist quaderförmig mit einer Dicke a vorzugsweise zwischen 0,5 und 2 cm, noch bevorzugter zwischen 0,8 und 1,2 cm, und den Seitenlängen b und c vorzugsweise zwischen 3 und 6 cm, noch bevorzugter zwischen 4 und 5 cm, und weist ein zentrales Gewindeloch auf, in welche ein Verbindungselement 11 in Form einer Schraube 11 eingeschraubt werden kann. Die oberen Verbindungselemente 11 und Befestigungselemente 12 sind mit den unteren Verbindungselementen und Befestigungselementen identisch.

### Bezugszeichenliste

- 1,1': Bodenelement
- 2, 2': obere Wand
- 3, 3': untere Wand
- 4, 4': Verbindungssteg
- 5, 5': Durchgangsloch
- 6, 6": Geländer
- 7: Pfosten
- 8: Pfosten
- 9: Befestigungsabschnitt
- 10: Befestigungsabschnitt
- 11: oberes Verbindungselement
- 12: oberes Befestigungselement
- 13, 13': Hohlraum
- 14, 14': Auflagevorsprung
- 15: Trägereinrichtung
- 16: Befestigungsabschnitt
- 17: Wandhalterung
- 18: Befestigungsabschnitt
- 19: unteres Befestigungselement
- 20: unteres Verbindungselement
- 21: Träger
- 22, 22': Randbereich
- 23, 23': weiterer Randbereich
- 24,24', 24": Bodenrandelement
- 25,25',25": weiteres Bodenrandelement
- 26: Pfeiler
- 27": Glashalterungselement
- 28": Befestigungsabschnitt
- 29": Glasscheibe
- 30': oberer Randsteg
- 31': mittlerer Randsteg
- 32': oberer Randsteg
- 33': mittlerer Randsteg
- 34': unterer Steg
- 35': Bodenendelement
- 36': Bodenendelement
- 37': Aufnahmeraum

## Patentansprüche

1. Balkon mit einem Boden und einem Geländer (6,6"), wobei der Boden ein Bodenelement (1, 1') aufweist, und wobei das Bodenelement (1, 1') eine obere Wand (2, 2'), eine untere Wand (3, 3') und zwei Verbindungsstege (4, 4') aufweist, welche die obere Wand (2, 2') und die untere Wand (3, 3') verbinden, **dadurch gekennzeichnet, dass** das Geländer (6,6") einen Befestigungsabschnitt (9, 10, 28") aufweist, dass ein oberes Befestigungselement (12) vorgesehen ist, das unter der oberen Wand (2, 2') des Bodenelements (1, 1') angeordnet ist, und dass ein oberes Verbindungselement (11) den Befestigungsabschnitt (9, 10, 28") mit dem oberen Befestigungselement (19) verbindet.

2. Balkon nach Anspruch 1, **dadurch gekennzeichnet, dass** der Befestigungsabschnitt (9, 10, 28") des Geländers (6,6") ein Verbindungsloch aufweist, dass das obere Befestigungselement (12) ein entsprechendes Verbindungsloch aufweist, und dass das obere Verbindungselement durch das Verbindungsloch des Befestigungsabschnitts (9, 10, 28") des Geländers (6,6") in das entsprechende Verbindungsloch des oberen Befestigungselements (12) eingeführt ist.

3. Balkon nach einem der vorhergehenden Ansprüche, **dadurch gekennzeichnet, dass** ein Durchgangsloch (5, 5') in der oberen Wand (2, 2') des Bodenelements (1, 1') vorgesehen ist, durch welches das obere Verbindungselement (11) durchgeführt ist.

4. Balkon nach einem der vorhergehenden Ansprüche, **dadurch gekennzeichnet, dass** das obere Befestigungselement (12) zwischen den zwei Verbindungsstegen (4, 4') vorgesehen ist, und dass an den Verbindungsstegen (4, 4') jeweils ein Auflagevorsprung (14, 14') ausgebildet ist, der in einen Hohlraum (13, 13') des Bodenelements (1) ragt.

5. Balkon nach einem der vorhergehenden Ansprüche, **dadurch gekennzeichnet, dass** der Balkon eine Trägereinrichtung (15) mit einem Träger (21) aufweist, dass der Träger (21) einen Befestigungsabschnitt (9, 10, 28") umfasst, dass ein unteres Befestigungselement (19) vorgesehen ist, das über der unteren Wand des Bodenelements (1, 1') angeordnet ist, und dass ein unteres Verbindungselement (20) den Befestigungsabschnitt (9, 10, 28") des Trägers (21) mit dem unteren Befestigungselement (19) verbindet.

6. Balkon nach Anspruch 5, **dadurch gekennzeichnet, dass** der Befestigungsabschnitt (9, 10, 28") des Trägers (21) ein Verbindungsloch aufweist, und dass das untere Befestigungselement (19) einem entsprechendes Verbindungsloch aufweist, und dass das untere Verbindungselement (20) durch das Verbindungsloch des Befestigungsabschnitts (9, 10, 28") des Trägers in das entsprechende Verbindungsloch des unteren Befestigungselements (19) eingeführt ist.

7. Balkon nach Anspruch 5 oder 6, **dadurch gekennzeichnet, dass** der Boden ein weiteres Bodenelement (1, 1') aufweist, und dass ein Spalt zwischen dem Bodenelement (1, 1') und dem weiteren Bodenelement (1, 1') vorgesehen ist, durch welchen das untere Verbindungselement (20) durchgeführt ist.

8. Balkon nach Anspruch 6 oder 7, **dadurch gekennzeichnet, dass** ein Durchgangsloch in der unteren Wand (3, 3') des Bodenelements (1) vorgesehen ist, durch welches das untere Verbindungselement (20) durchgeführt ist.

9. Balkon nach einem der vorhergehenden Ansprüche, **dadurch gekennzeichnet, dass** das Geländer (6) einen Pfosten (7, 8) aufweist, an dem der Befestigungsabschnitt (9, 10) des Geländers (1) ausgebildet ist.

10. Balkon nach einem der vorhergehenden Ansprüche, **dadurch gekennzeichnet, dass** der Boden ein weiteres Bodenelement (1') aufweist, dass das weitere Bodenelement (1') eine obere Wand (2'), eine untere Wand (3') und zwei Verbindungsstege (4') aufweist, welche die obere Wand (2') und die untere Wand (3') verbinden, dass die obere Wand (2') des Bodenelements (1') die obere Wand (2') des weiteren Bodenelements (1') in einem seitlichen Randbereich (22') des Bodenelements (1') und einem weiteren seitlichen Randbereich (23') des weiteren Bodenelements (1') überlappt, und dass das obere Befestigungselement (12) in einem Aufnahmeraum (37') unter der oberen Wand (2') des Bodenelements (1') in dem seitlichen Randbereich (22') und unter der oberen Wand (2') des weiteren Bodenelements (1') in dem weiteren seitlichen Randbereich (23') angeordnet ist.

11. Boden für einen Balkon, der ein Bodenelement (1, 1') aufweist, wobei das Bodenelement (1, 1') eine obere Wand (2, 2'), eine untere Wand (3, 3') und zwei Verbindungsstege (4, 4') aufweist, welche die obere Wand (2, 2') und die untere Wand (3, 3') verbinden, **dadurch gekennzeichnet, dass** ein oberes Befestigungselement (12) zur Anordnung unter der oberen Wand (2, 2') des Bodenelements (1, 1') vorgesehen ist.

12. Boden nach Anspruch 10, **dadurch gekennzeichnet, dass** in der oberen Wand (2, 2') ein Durchgangsloch (5, 5') ausgebildet ist, so dass ein oberes Verbindungselement (11) durch das Durchgangsloch (5, 5') durchführbar ist, um das obere Befestigungselement (12) des Bodenelements (1, 1') mit einem Befestigungsabschnitt (9, 10, 28") eines Geländers zu verbinden.

13. Boden nach Anspruch 11, **dadurch gekennzeichnet, dass** das Bodenelement (1, 1') einen seitlichen Randbereich (22, 22') aufweist, dass in dem seitlichen Randbereich (22, 22') an der unteren Wand (3, 3') ein seitlicher Vorsprung ausgebildet ist, dass der Boden ein weiteres Bodenelement (1, 1') aufweist, das seitlich mit dem Bodenelement (1, 1') zusammengefügt ist, dass das weitere Bodenelement (1, 1') einen weiteren, seitlichen Randbereich (23, 23') aufweist, dass in dem weiteren, seitlichen Randbereich (23, 23') an dem unteren Wand ein weiterer seitlicher Vorsprung ausgebildet ist, und dass ein Spalt zwischen dem seitlichen Vorsprung und dem weiteren, seitlichen Vorsprung vorgesehen ist.

14. Bodenelement (1, 1') für einen Boden, wobei das Bodenelement (1, 1') eine obere Wand (2, 2'), eine untere Wand (3, 3') und zwei Verbindungsstege (4, 4') aufweist, welche die obere Wand (2, 2') und die untere Wand (3, 3') verbinden, **dadurch gekennzeichnet, dass** ein oberes Befestigungselement (12) zur Anordnung unter der oberen Wand (2, 2') des Bodenelements (1, 1') vorgesehen ist.

15. Bodenelement (1) nach Anspruch 13, **dadurch gekennzeichnet, dass** an den Verbindungsstegen (4, 4') jeweils ein Auflagevorsprung (14, 14') für das obere Befestigungselement (12) ausgebildet ist, der in einen Hohlraum (13) zwischen den Auflagevorsprüngen (14, 14') hineinragt.
